# EUROPÄISCHE PATENTSCHRIFT

(11) **EP 0 345 416 B1**
(45) Veröffentlichungstag und Bekanntmachung des Hinweises auf die Patenterteilung: **30.01.1991**
(21) Anmeldenummer: 89102570.2
(22) Anmeldetag: 15.02.1989
(51) Int. Cl.: E04C 2/30, E04D 3/362, E04B 1/38, E04F 13/08

(54) **Nut-Federverbindung von Wand- oder Dachelementen**
Groove and tongue connection between wall or roof elements
Fonction à rainure et languette entre éléments de mur ou de toiture

(30) Priorität: 04.06.1988 DE 3819141
(43) Veröffentlichungstag der Anmeldung: 13.12.1989
(73) Patentinhaber: Hoesch Stahl Aktiengesellschaft, 44120 Dortmund (DE)
(72) Erfinder: Westhaus, Heinz, Ing., D-5910 Kreuztal-Krombach (DE)

(56) Entgegenhaltungen:
- DE-A- 2 449 917
- DE-A- 2 825 118
- DE-A- 2 837 195
- GB-A- 2 136 471

## Beschreibung

Die Erfindung betrifft eine Nut-Federverbindung von Wand- oder Dachelementen, die jeweils aus zwei durch einen Schaumstoffkern auf Abstand gehaltene metallische Deckschichten bestehen, mit waagerecht oder senkrecht verlaufenden Verbindungsseiten, mit einer in der Verbindungsfuge zwischen zwei Elementen liegenden Befestigungsklammer mit einem an der späteren Innenseite der Elemente liegenden, festschraubbaren Schenkel.

Aus der DE-A-2449917 ist eine Verbindung mit verdeckter Befestigungsschraube bekannt. Diese hat den Nachteil, daß die Schraube sehr lang ist und bei zu starkem Anziehen der Schraube der Schaumstoffkern bleibend eingedrückt wird. Nach der DE-A-2837195 ist die Schraube kürzer gehalten. Es kann auch hier leicht zu bleibenden Verformungen am Schaumstoffkern kommen. Außerdem stört bei dieser Konstruktion, daß im Bereich der Verbindungsfuge nur stufenweise Übergänge an der Außenwand möglich sind.

Der Erfindung liegt die Aufgabe zugrunde, eine Verbindung von Wand- oder Dachelementen zu schaffen, die bei horizontal und bei vertikal verlaufender Dichtungsfuge verwendbar ist und durch ihre Konstruktion an der Außenseite das Regenwasser von der Fuge wegleitet und die gleichzeitig zum Anbringen von hohen Kräften aufnehmenden Befestigungen dient, wobei die Schrauben von der Außenseite festschraubbar sind und die Befestigungen und die Schrauben von außen nicht sichtbar und gegen die Witterung geschützt anbringbar sind, wobei die Verbindung im Bereich der Fuge außerdem einen glatten Übergang ohme Sprünge von Element zu Element haben soll.

Diese Aufgabe wird durch die im kennzeichnenden Teil des Anspruchs 1 beschriebenen Merkmale gelöst. Weiterbildungen der Erfindung sind in den abhängigen Ansprüchen 2 bis 6 beschrieben.

In der Fig. 1 ist die Verbindung näher erläutert. Es sind die beiden Elemente 10 und 11 miteinander verbunden. Beide Elemente sind jeweils nur zu Hälfte gezeichnet. Das Element 10 hat an der linken nicht dargestellten Seite die gleiche Ausbildung wie das Element 11 an der linken Seite und das Element 11 hat an der rechten Seite die gleiche Ausbildung wie das Element 10 an der rechten Seite. Die metallische Deckschicht 12 des Elements 11 bildet an der späteren Außenseite die Feder 13. Unterhalb dieser liegt die Nut 14. Eine weitere Feder 15 befindet sich an der Innenseite des Elements 11. An der inneren Seite des Elements 11 befindet sich die Einbuchtung 16. Am Element 10 befinden sich ebenfalls zwei Federn 17 und 18, eine Nut 19 und eine Einbuchtung 20.

Die Verbindung wird durch 2 Federn in 2 Nuten formschlüssig gehalten. Aus Festigkeits- und Abdichtungsgründen ist eine solche doppelte Nut-Federverbindung gegenüber einer einfachen Nut-Federverbindung von Vorteil. Die in der Fig. 2 dargestellte Befestigungsklammer 21 umschließt beide Federn 17 und 18 am Element 10 und umschließt am Element 11 die Feder 15 und den wie eine Feder wirkenden mittleren Teil 22 des Elements 11. Die von links oben schräg nach rechts unten laufenden Schräge 23 am mittleren Teil 22 wirkt wie eine Seite einer Feder, die zweite Seite der gleichen Feder wäre die Seite 24. Die Schräge 23 hat praktisch die Wirkung einer Feder, ohne daß sie in den Baumaßen so genau wie eine Feder zu sein braucht. Ungenauigkeiten gleichen sich in der Dichtung aus. Die auf beiden Seiten der Schräge 23 sich anschließenden Dichtungen sorgen für eine besonders gute Abdichtung. Es ist von Vorteil, daß die Befestigungsklammer 21 die metallischen Deckschichten an der außenseite und an der Innenseite eines jeden Elements formschlüssig umfaßt. Es reicht eine Befestigungsklammer sogar für beide Elemente 10 und 11.

Bei beiden Elementen werden jeweils beide metallischen Deckschichten durch die gleiche Befestigungsklammer 21 umfaßt. Hierdurch entsteht ein hohes Maß an Festigkeit. Die Feder 18 ist in der Länge kürzer als die Einbuchtung 16 gehalten. In der entstehenden Lücke ist Platz für den festschraubbaren Schenkel 25 der Befestigungsklammer 21 und der Schraube 26.

Ein besonderer Vorteil ergibt sich beim Verlegen mit waagerecht liegender Verbindungsfuge der Elemente 10 und 11. Es wird dann zuerst das Element 10 mit seiner linken Seite auf den Erdboden oder das Fundament aufrecht aufgestellt, so daß die Federn 17 und 18 senkrecht nach oben ragen. Anschließend wird das Element 10 durch die Befestigungsklammer 21 und die Schraube 26 an einem Träger 27 befestigt. Danach wird das Element 11 von oben z. B. mit einem Kran auf das Element 10 aufgesetzt, so daß die Nut-Federverbindungen geschlossen werden.

Die Erfindung ist auch anwendbar, wenn der mittlere Teil 22 und insbesondere die Schräge 23 anders gestaltet werden.

## Patentansprüche

1. Nut-Federverbindung von an der Oberfläche profilierten oder glatten Wand- oder Dachelementen (10, 11), die jeweils aus zwei durch einen Schaumstoffkern auf Abstand gehaltenen metallischen Deckschichten (12) bestehen, mit waagerecht oder senkrecht verlaufenden Verbindungsseiten der Elemente miteinander, mit einer in der Verbindungsfuge zwischen zwei Elementen liegenden Befestigungsklammer (21), mit einem an der späteren Innenseite der Elemente liegenden festschraubbaren Schenkel (25) dadurch gekennzeichnet, daß an der einen verbundenen Stirnseite des Elementes die, die spätere Außenseite bildende metallische Deckschicht eine Feder (13) bildet und an der späteren Innenseite eine als Nut dienende Einbuchtung (16) und daß an der zweiten gegenüber liegenden Stirnseite des Elementes eine Einbuchtung (20) an der Außenseite und eine Feder (18) an der Innenseite liegt und die an der Innenseite liegende Einbuchtung (16) länger ausgebildet ist, als die an der Innenseite liegende Feder (18) und die beim Zusammenfügen der Nut-Federverbindung entstehende Lücke vom festschraubbaren Schenkel (25) und der Befestigungsschraube (26) der Befestigungsklammer (21) ausgefüllt ist und die Befestigungsklammer (21) in an sich bekannter Weise mindestens die innere Feder (18) übergreifend in die Stoßfuge hinein verläuft.

2. Nut-Federverbindung nach Anspruch 1 dadurch gekennzeichnet, daß der festschraubbare Schenkel (25) der Befestigungsklammer (21) im Einbauzustand mit den Innenseiten der Elemente fluchtet.

3. Nut-Federverbindung nach den Ansprüchen 1 und 2 dadurch gekennzeichnet, daß die Befestigungsklammer (21) im Einbauzustand von der Innenseite entlang einer im Inneren beliebig geformten Stoßfuge soweit zur Außenseite hin verläuft, daß diese auch mindestens den vorderen Teil des unterhalb der Einbuchtung (20) liegenden Materials umgreift.

4. Nut-Federverbindung nach den Ansprüchen 1 bis 3 dadurch gekennzeichnet, daß die Befestigungsklammer (21) im mittleren Bereich (22) der Fuge von beiden Seiten von einem Dichtungselement umgeben ist.

5. Nut-Federverbindung nach den Ansprüchen 1 bis 4 dadurch gekennzeichnet, daß die Befestigungsklammer (21) Teile der im Einbauzustand innen liegenden metallischen Deckschicht (12) und Teile der außen liegenden metallischen Deckschicht (12) des gleichen Elements formschlüssig hintergreift.

6. Nut-Federverbindung nach den Ansprüchen 1 bis 5 dadurch gekennzeichnet, daß eine in der Fuge verlaufende Befestigungsklammer (21) an beiden zusammengefügten Elementen (10, 11) Teile der inneren und äußeren metallischen Deckschichten (12) formschlüssig bezüglich der Richtungen der Normalen auf die großen Flächen der Elemente umgreift.

## Revendications

1. Jonction à rainure et languette entre éléments de mur ou de toiture (10, 11), à surface plane ou profilée, chaque fois constitués de deux feuilles extérieures métalliques (12) maintenues à écartement par une âme en mousse, avec des joints d'emboîtement mutuel horizontaux ou verticaux, avec une agrafe de fixation (21) disposée dans le joint entre deux éléments, avec une branche à visser (25) du côté interne de l'élément, caractérisé en ce que la feuille métallique formant la face externe postérieure constitute une languette (13), à une face d'emboîtement de l'élément, et une dentelure (16) servant de rainure à la face interne postérieure, et en ce que, à la seconde face opposée de l'élément, une dentelure (20) se trouve à l'extérieur et une languette (18) à l'intérieur, la dentelure (16) de la face interne étant plus profonde que la languette (18) de la face interne, et l'espace existant lors de l'emboîtement de la jonction à rainure et languette étant occupé par la branche à visser (25) et la vis (26) de l'agrafe de fixation (21 et l'agrafe de fixation (21) s'étend de manière connue dans le joint au moins en entourant la languette (18) interne.

2. Jonction à rainure et languette selon la revendication 1 caractérisé en ce que la branche à visser (25) de l'agrafe de fixation (21) effleure, en position de montage, la face interne des éléments.

3. Jonction à rainure et languette selon les revendications 1 et 2, caractérisée en ce que l'agrafe de fixation (21) s'étend, en position de montage, vers la face externe, à partir de la face interne, le long d'un joint interne quelconque, de manière à entourer également, au moins la partie avant de la matière se trouvant en dessous de la dentelure (20).

4. Jonction à rainure et languette selon les revendications 1 à 3, caractérisé en ce que, dans la partie médiane (22) du joint, l'agrafe de fixation (21) est revêtue sur deux faces d'une garniture d'étanchéité.

5. Jonction à rainure et languette selon les revendications 1 à 4, caractérisé en ce que l'agrafe (21) assemble mécaniquement la partie de la feuille métallique (12) située vers l'intérieur en position de montage, et la partie de la feuille métallique (12) située vers l'extérieur du même élément.

6. Jonction à rainure et languette selon les revendications 1 à 5, caractérisée en ce qu'une agrafe de fixation (21) s'étendant dans le joint d'assemblage bloque mécaniquement les feuilles métalliques (12) des surfaces interne et externe, sur les deux éléments (10, 11) emboîtés, pour les directions perpendiculaires à la grande surface des éléments.

## Claims

1. A groove and tongue connection of wall or roof elements (10, 11) which are profiled or smooth on the surface and each of which comprises two metal covering layers (12) spaced apart by a core of foam material, having horizontally or vertically extending connecting sides with one another (sic), a fastening clamp (21) located in the connecting joint between two elements, a limb (25), fastenable by a screw, located on the subsequent inside of the elements, characterised in that the metal covering layer forming the subsequent outside forms a tongue (13) on one connected front end of the elements and a recess (16) serving as a groove on the subsequent inside, and that a recess (20) on the outside and a tongue (18) on the inside are located on the second oppositely located front end of the element, and the recess (16) located on the inside is longer than the tongue (18) located on the inside, and the gap formed when joining the groove and tongue connection together is filled by the limb (25), fastenable by a screw, and the fastening screw (26) of the fastening clamp (21), and the fastening clamp (21), overlapping at least the inner tongue (18) in a manner known per se, extends into the butt joint.

2. A groove and tongue connection as claimed in claim 1, characterised in that the limb (25), fastenable by a screw, of the fastening clamp (21) is in alignment with the insides of the elements when in the fitted state.

3. A groove and tongue connection as claimed in claims 1 and 2, characterised in that the fastening clamp (20) when in the fitted state extends from the inside along a butt joint optionally formed in the interior and towards the outside to an extent that the fastening clamp also at least partially embraces the front portion of the material, located below the recess (20).

4. A groove and tongue connection as claimed in claims 1 to 3, characterised in that the fastening clamp (21) is surrounded from both side by a sealing element in the central region (22) of the joint.

5. A groove and tongue connection as claimed in claims 1 to 4, characterised in that the fastening clamp (21) engages in a form-locking manner behind parts of the metal covering layer (12) which is located inwardly when in the fitted state, and parts of the outwardly located metal covering layer (12) of the same element.

6. A groove and tongue connection as claimed in claims 1 to 5, characterised in that a fastening clamp (27) extending in the joint on both elements (10, 11) joined together embraces parts of the inner and outer metal covering layers (12) in a form-locking manner with respect to the directions of the normal to the large faces of the elements.
